# EUROPÄISCHE PATENTSCHRIFT

(11) **EP 3 819 092 B1**
(45) Veröffentlichungstag und Bekanntmachung des Hinweises auf die Patenterteilung: **31.12.2025**
(21) Anmeldenummer: 19207375.7
(22) Anmeldetag: 06.11.2019
(51) Int. Cl.: B26D 1/15

(54) **VERFAHREN ZUM ENTPACKEN EINES WERKSTÜCKS, ENTPACKUNGSVORRICHTUNG UND EINE BEARBEITUNGSVORRICHTUNG MIT EINER SOLCHEN**
METHOD FOR UNPACKING A WORKPIECE, UNPACKING DEVICE AND A PROCESSING DEVICE COMPRISING SAME
PROCÉDÉ DE DÉBALLAGE D'UNE PIÈCE, DISPOSITIF DE DÉBALLAGE ET DISPOSITIF D'USINAGE DOTÉ D'UN TEL DISPOSITIF

(43) Veröffentlichungstag der Anmeldung: 12.05.2021
(73) Patentinhaber: OptoTech AG, 4512 Bellach (CH)
(72) Erfinder: Guldimann, Benito, 4542 Luterbach (CH); Wyler, Ulrich, 4900 Langenthal (CH); Anthamatten, Stefan, 3427 Utzenstorf (CH); Harnickell, Volker, 4522 Rüttenen (CH); Volken, Claude, 4710 Balsthal (CH)
(74) Vertreter: Patentanwälte Olbricht Buchhold Keulertz

(56) Entgegenhaltungen:
- EP-A1- 2 939 937
- EP-A1- 3 666 673
- WO-A1-2007/023538
- WO-A1-2017/094191
- DE-A1- 102007 027 878
- DE-A1- 102018 130 356
- DE-U1- 9 012 972
- US-B2- 9 902 520

## Beschreibung

Die Erfindung betrifft ein Verfahren zum Entpacken eines Werkstücks gemäß Anspruch 1, eine Entpackungsvorrichtung nach Anspruch 6 und eine Bearbeitungsvorrichtung mit einer solchen nach Anspruch 12.

Aus DE 90 12 972 U1 ist eine Vorrichtung und ein Verfahren bekannt, mit dem Zigaretten zur Qualitätskontrolle automatisiert aus einer Verpackung entnommen werden. Zunächst wird die Verpackung dafür an beiden Enden abgeschnitten, wobei auch die Zigaretten in diesem Bereich zerschnitten werden. Das Abschneiden dient dem weiteren Schritt der Entnahme, bei dem die Verpackung mit den abgeschnittenen Zigaretten zwischen zwei Stauchflächen geschoben wird. Durch das Fehlen der beiden Verpackungsenden kann sich die so gestauchte Verpackung wölben. Durch Drehen der gewölbten Verpackung fallen die abgeschnittenen Zigaretten aus der Verpackung heraus.

In WO 2007 023538 A1 ist beschrieben wie Tabletten automatisiert aus einem Tablettenblister entnommen werden. Die Tabletten sind in einzelnen Taschen des Blisters angeordnet. Zur Entnahme werden im Bereich jeder Tablette C-förmige Schnitte in die Unterseite der Verpackung gestanzt. Anschließend werden die Taschen von oben ausgedrückt, sodass die Tabletten durch den C-förmigen Schnitt fallen.

WO 2017 094191 A1 beschreibt eine Vorrichtung mit der eine Zigarettenpackung der gesamten Länge nach aufgeschnitten wird, die Folie um die Zigarettenverpackung abgezogen wird, und die Zigarettenverpackung zum Entleeren der Zigaretten schließlich aufgeklappt wird. Beim Abziehen der Folie kommt ein Schieber zum Einsatz, der breiter ist als die Verpackung und gegen den Boden der Verpackung drückt.

DE 10 2007 027 878 A1 lehrt die Entnahme einer sterilen Einwegspritze aus einer verschweißten Folienverpackung. Die Verpackung wird fixiert und es wird ein Schnitt in die Verpackung eingebracht. Durch diesen Schnitt wird ein Saugelement in die Verpackung hineingefahren, die Einwegsprutze saugend gehalten und aus der Verpackung herausgezogen.

Aus US 9 902 520 B2 ist eine Entpackungsvorrichtung bekannt, bei der zwei gegenüberliegende Enden eines Verpackungstütchens mit einem Inhalt mit einem Stanzwerkzeug abgetrennt werden. Mittels Werkzeugen wird die resultierende Tütchenröhre aufgehalten und der Inhalt mit einem Schieber aus der Tütchenröhre geschoben oder dort hinausgeblasen.

Bei der Bearbeitung von Werkstücken wie optischen Linsen und Linsenrohlingen sind diese typischerweise vor der Bearbeitung einzeln in Verpackungen verpackt. Dabei haben die zu bearbeitenden Linsen, insbesondere Brillenglasrohlinge, durchaus unterschiedliche Durchmesser, Dicken und Oberflächenkrümmungen, bevor sie Bearbeitungsmaschinen zugeführt werden. Die meisten Verpackungen dieser Werkstücke haben eine quaderförmige Außenhülle aus Karton. Hierin kann das Werkstück in einer Papiertüte, einer Folientüte oder in einer Verpackungsschale aus Kunststoff (auch Blister genannt) oder aus Papier angeordnet sein. Auch Kombinationen einer Lagerung einer umhüllten Linse in einer Verpackungsschale sind bekannt. Die Umhüllung kann ähnlich einem Tuch aus geschäumtem Kunststoff oder auch Filzmaterial um das Werkstück gelegt sein, bzw. das Werkstück ist hierin eingeschlagen. Alternativ kann die Umhüllung auch durch Einschweißen des Werkstücks in einem geschlossenen Plastiksack ausgebildet sein. Bevor die Bearbeitung starten kann, werden die Werkstücke heute händisch aus der Verpackung entnommen und in sogenannten Arbeitskästen (Englisch: job trays) abgelegt, bei der Brillenglasfertigung meist paarweise für die spätere Brille. Die Verpackungsmaterialien werden voneinander getrennt. Nachteilhaft an dem händischen Entpacken sind die hohen Lohnkosten und die hohe Monotonie der Tätigkeit. Immerhin werden in größeren Bearbeitungsstraßen, z.B. in Brillenglasschleifereien, mehrere zehntausend Linsen am Tag bearbeitet. Dies erlaubt dem Grunde nach auch keinerlei Unterbrechung beim Entpacken, sodass Mitarbeiterpausen durch weiteres Personal abgedeckt werden müssen.

Um die Eigenschaften des Werkstücks an die nachfolgenden Arbeitsstationen zu übermitteln, werden die Verpackungen oder Teile hiervon oftmals mit in den Arbeitskasten gelegt oder hieran befestigt. Dabei kann es zu Fehlern durch menschliches Versagen kommen. Dies führt zu Ausschuss und kann sogar nachfolgende Bearbeitungsmaschinen beschädigen.

Aufgabe der Erfindung ist es deshalb, Fehlerquellen beim Entpacken von optischen Linsen und Linsenrohlingen zu beseitigen und den Arbeitsschritt kosteneffizienter zu gestalten. Die Lösung soll dabei dauerhaft und zuverlässig funktionieren.

Hauptmerkmale der Erfindung sind in den Ansprüchen 1, 6 und 12 angegeben. Ausgestaltungen sind Gegenstand der Ansprüche 2 bis 5 und 7 bis 11 sowie der nachfolgenden Beschreibung.

Die Erfindung betrifft ein Verfahren zum Entpacken eines Werkstücks, nämlich einer optischen Linse oder eines optischen Linsenrohlings, aus einer Verpackung, umfassend ein automatisiertes Aufschneiden einer ersten Verpackungsseite der Verpackung, wobei das Aufschneiden der ersten Verpackungsseite mit einem Schneid- oder Sägewerkzeug erfolgt, und wobei die Verpackung beim Aufschneiden der ersten Verpackungsseite automatisiert an dem Schneid- oder Sägewerkzeug vorbeigeführt wird, und ein automatisiertes Herausgleiten der optischen Linse oder des optischen Linsenrohlings aus der Verpackung auf der ersten Verpackungsseite.

Vorteilhaft hieran ist, dass keine händische Arbeit notwendig ist, um die Verpackung zunächst zu orientieren und anschließend an einer hierfür vorgesehenen Stelle zu öffnen. Mittels einem automatisierten Aufschneiden lässt sich eine Beschädigung des Werkstücks verhindern und eine definierte Öffnung für das Herausgleiten erzeugen. Bevorzugt erfolgt das Aufschneiden mit einem linearen Schnitt. Dieser ist einfach herstellbar.

Das Verfahren betrifft Werkstücke, die optische Linsen oder optische Linsenrohlinge sind. Diese haben zwei gegenüberliegende Linsenseiten, von denen meist wenigstens eine gekrümmt ausgebildet ist. Außerdem haben die optische Linse oder der optische Linsenrohling vorzugsweise einen runden Linsenumfang, bevorzugt mit einem Linsendurchmesser zwischen 40 mm und 100 mm und weiter bevorzugt zwischen 50 mm und 85 mm. Das Werkstück kann beispielsweise aus Glas oder transparentem Kunststoff bestehen.

Eine höhere Prozesssicherheit wird dadurch erzielt, dass das Herausgleiten der optischen Linse oder des optischen Linsenrohlings durch ein Herausschieben der optischen Linse oder des optischen Linsenrohlings auf der ersten Verpackungsseite mit einem Schieber erfolgt, der auf einer gegenüber zu der aufgeschnittenen ersten Verpackungsseite liegenden zweiten Verpackungsseite in die Verpackung hineinfährt. Damit wird vermieden, dass die optische Linse oder der optische Linsenrohling durch Verkanten oder dergleichen in der Verpackung hängen bleibt.

Optional wird hierzu die zweite Verpackungsseite vom Schieber durchstoßen. Dies ist vergleichsweise preiswert umsetzbar. Eine höhere Prozesssicherheit wird allerdings bei einer Variante erzielt, gemäß der die zweite Verpackungsseite vor dem Hineinfahren des Schiebers in die Verpackung automatisiert aufgeschnitten wird. Durch das Aufschneiden kann der Schieber ohne Widerstand und durch eine definierte Öffnung in die Verpackung hineinfahren und ist optional außerdem mit einer breiten Stirnfläche ausbildbar, weil keine Spitze für das Durchdringen der Verpackung erforderlich ist, beispielsweise mit einer Stirnfläche, die wenigstens 20% der Fläche der zweiten Verpackungsseite beträgt. Damit wird die optische Linse oder der optische Linsenrohling sicher aus der Verpackung geschoben. Für runde optische Linsen oder optische Linsenrohlinge und/oder zur Vermeidung eines seitlichen Abdriftens der optischen Linse oder des optische Linsenrohlings bietet sich eine konkav ausgestaltete Stirnfläche an. Mit einer solchen lässt sich die optische Linse oder der optische Linsenrohling zentral vor der Stirnfläche herschieben.

Als besonders vorteilhaft erweist es sich, wenn das Aufschneiden der ersten und zweiten Verpackungsseite gleichzeitig erfolgt. Hierdurch ist der Prozess besonders schnell und die notwendige Vorrichtung kompakt. Außerdem können sich auf die Verpackung wirkende Kräfte eines Schneid- oder Sägewerkzeugs ausgleichen.

Gemäß der erfindungsgemäßen Verfahrensumsetzung ist vorgesehen, dass das Aufschneiden der ersten und optional der zweiten Verpackungsseite mit einem (insbesondere mechanischen) Schneid- oder Sägewerkzeug erfolgt. Ein Schnitt mit einem Wasserstrahl ist zwar auch möglich, und vor allem verschleißfrei durchführbar, allerdings kommt ein solcher nur bei optischen Linsen oder optischen Linsenrohlingen in Betracht, die in den nächsten Arbeitsschritten nass sein dürfen. Das Schneid- oder Sägewerkzeug ist vorzugsweise vertikal ausgerichtet. Entsprechend sollte die erste Verpackungsseite beim Aufschneiden vertikal ausgerichtet sein.

Gemäß einer bevorzugten Umsetzung ist das Schneid- oder Sägewerkzeug rotierend angetrieben. Solche rotierenden Schneid- oder Sägewerkzeuge sind besonders langlebig und führen präzise Schnitte durch. Alternativ kommen auch Umsetzungen in Betracht, bei denen das Schneid- oder Sägewerkzeug eine lineare Schnittbewegung durchführt, beispielsweise durch eine Hubbewegung (ähnlich einer Stichsäge) oder eine Umlaufbewegung (ähnlich einer Bandsäge). Mit solchen lassen sich auch nicht-lineare Schnitte erzeugen.

Besonders einfach und platzsparend gelingen die Schnitte, weil die Verpackung beim Aufschneiden der ersten und optional der zweiten Verpackungsseite erfindungsgemäß automatisiert an dem Schneid- oder Sägewerkzeug vorbeigeführt wird. Hierbei erfolgt das Vorbeiführen vorzugsweise durch Schieben der Verpackung entlang eines Bewegungspfades. Damit liegt die Verpackung auf einer Unterlage gestützt auf.

Eine besondere Aufschneidevariante sieht vor, dass das Aufschneiden der ersten Verpackungsseite ein vollständiges Abtrennen der ersten Verpackungsseite und/oder das Aufschneiden der zweiten Verpackungsseite ein vollständiges Abtrennen der zweiten Verpackungsseite umfasst. Damit gelingt mit wenig Aufwand die Herstellung einer maximal großen Öffnung für das Herausgleiten bzw. das Hineinfahren des Schiebers. Vorzugsweise sind Abfallöffnungen im Bereich des Aufschneidens ausgebildet, die dazu ausgestaltet sind, dass abgetrennte bzw. abgeschnittene Teile der Verpackung durch eine Abfallöffnung nach unten wegfallen. Damit stören sie nicht mehr bei der Bearbeitung einer weiteren Verpackung.

Optional weist die Verpackung eine quaderförmige Außenhülle auf, die die erste und zweite Verpackungsseite ausbildet. Solche Verpackungen sind besonders kostengünstig herstellbar und vergleichsweise leicht zu orientieren und aufzuschneiden. Vorzugsweise ist die Verpackung eine Kartonschachtel.

Gemäß einer Verfahrensvariante gleitet die optische Linse oder der optische Linsenrohling zusammen mit einer Verpackungsschale, in der die optische Linse oder der optische Linsenrohling angeordnet ist, aus der Verpackung heraus. Eine solche Verpackungsschale ist besonders vorteilhaft, weil die optische Linse oder der optische Linsenrohling hiermit innerhalb der Verpackung an definierter Position gehalten werden kann und das Aufschneiden so an definierten Positionen erfolgen kann, dass die optische Linse oder der optische Linsenrohling nicht beschädigt wird. Die Verpackungsschale kann ein Blister-Tray sein. Des Weiteren kann die Verpackungsschale aus Kunststoff, Karton oder Pappe bestehen. Es ist zu bevorzugen, wenn die optische Linse oder der optische Linsenrohling beim Aufschneiden und beim Herausgleiten flachliegend ausgerichtet ist. Entsprechend sollte auch die Verpackungsschale beim Herausgleiten flachliegend ausgerichtet sein. Hierdurch kann die optische Linse oder der optische Linsenrohling, respektive die Verpackungsschale nicht umfallen und hierdurch Schaden nehmen.

Eine optionale Verfahrensergänzung kann darin bestehen, dass die die optische Linse oder der optische Linsenrohling nach dem Herausgleiten maschinell mit einem Werkstückhalter aufgenommen wird. Damit ist die optische Linse oder der optische Linsenrohling maschinell weiter transportierbar. Ein solcher Werkstückhalter kann einen Greifer oder einen Saughalter aufweisen. Vorzugsweise wird die optische Linse oder der optische Linsenrohling bei dem Aufnehmen mit dem Werkstückhalter von der optionalen Verpackungsschale getrennt. Bevorzugt sind die Verpackungsschale und die optische Linse oder der optische Linsenrohling vor dem Trennen vertikal benachbart zueinander angeordnet und das obere der beiden Teile wird nach oben weggehoben. Beispielsweise durch Wiegen des nach oben abgehobenen Teils lässt sich feststellen, ob es sich um die optische Linse oder den optischen Linsenrohling oder die Verpackungsschale handelt.

Die Verpackungsschale kann man beispielsweise nach dem Trennen von der optischen Linse oder dem optischen Linsenrohling durch eine Abfallöffnung nach unten wegfallen lassen. Entsprechend ist die Bearbeitungsfläche wieder bereit für ein nächstes Entpacken.

Für optische Linsen oder optische Linsenrohlinge, die mit einer Umhüllung in der Verpackung angeordnet sind, mit oder ohne Verpackungsschale, kann nach dem Herausgleiten aus der Verpackung eine automatisierte Entfernung der Umhüllung durchgeführt werden. Tüten und Einschlagfolien lassen sich beispielsweise durch gegensätzlich wirkende Saughalter fixieren, die dann durch Vergrößerung des Abstandes der Saughalter aufgerissen werden. Alternativ und insbesondere bei fast allen umhüllten Linsen oder Linsenrohlingen ist umsetzbar, die optische Linse oder den optischen Linsenrohling zunächst von der Vorder- und Rückseite zu sichern, beispielsweise durch Einklemmen, und dann einen Umfangsschnitt am Umfang durchzuführen. Insbesondere bei der Brillenglasherstellung werden solche Randbereiche nach der Flächenbearbeitung zur Anpassung an ein Brillengestell ohnehin entfernt, sodass sogar Schnittspuren in diesem Randbereich der optischen Linse oder des optischen Linsenrohlings unkritisch sind. Sobald der Umfangsschnitt durchgeführt ist, lässt sich die obere Hälfte der Umhüllung abheben, dann die optische Linse oder der optische Linsenrohling von oben fixieren und schließlich aus der unteren Hälfte der Umhüllung ziehen.

Des Weiteren kann das Verfahren einen Schritt umfassen, bei dem die Verpackung vor dem Aufschneiden der ersten und/oder zweiten Verpackungsseite automatisiert ausgerichtet wird. Hierdurch wird die Bereitstellung vereinfacht, denn die Verpackung muss vor dem Ausrichten nicht exakt positioniert sein.

Weiterhin macht es bei ungleichen optischen Linse oder optischen Linsenrohlingen Sinn, Informationsdaten zur optischen Linse oder zum optischen Linsenrohling automatisiert von der Verpackung auszulesen und der entnommenen optischen Linse oder dem entnommenen optische Linsenrohling physisch und/oder logisch zuzuordnen. Eine physische Zuordnung kann beispielsweise ein beigefügtes Datenblatt sein, das beispielsweise einem Arbeitskasten beigefügt wird. Man kann die physische Zuordnung auch auf eine physische Identifikationskennung reduzieren, bspw. ebenfalls am Arbeitskasten oder auf dem Bauteil selbst, dies z.B. durch einen Barcode oder QR-Code auf dem Linsenumfang oder auf der später zu bearbeitenden Fläche. Die eigentlichen Informationsdaten zur identifizierbaren optischen Linse oder zum optischen Linsenrohling können dabei in einer Datenbank abgelegt sein. Eine rein logische Zuordnung gelingt zum Beispiel, wenn ein automatisiertes System stets weiß, welche die optische Linse oder welcher optischer Linsenrohling sich wo befindet, beispielhaft durch Identifikationsnummern von Arbeitskästen oder eine visuelle Überwachung.

Das zum Zuordnen notwendige Sichern der Informationsdaten zur optischen Linse oder zum optischen Linsenrohling geschieht am besten vor dem Aufschneiden der Verpackung, damit Informationsdaten nicht durch das Schneiden verloren gehen. Die auszulesenden Informationsdaten können beispielsweise als reiner Text vorliegen, bevorzugt sind sie jedoch als Barcode, QR-Code oder anderer visueller Code angegeben oder auf einem RFID-Chip gespeichert.

Ein hoher Automatisationsgrad lässt sich außerdem erzielen, wenn die Verpackung vor dem Aufschneiden automatisiert aus einem Arbeitskasten (von Fachleuten auch mit dem *englischen Fachbegriff als* job tray bezeichnet) entnommen wird. Hierdurch können die Verpackungen mit den optischen Linsen oder optischen Linsenrohlingen beispielsweise unmittelbar aus automatisierten Warenlagern zum Entpacken bereitgestellt werden, dies selbst dann, wenn die Verpackungen unterschiedlich groß sind. Die Arbeitskästen haben den Vorteil, dass sie ohne Schwierigkeiten mit automatisierten Transporteinrichtungen wie Förderbändern zusammenwirken können, dies vor allem auch mit unterschiedlichen optischen Linse oder optischen Linsenrohlingen.

Für die weitere automatisierte Abwicklung bietet es sich an, die optische Linse oder den optischen Linsenrohling nach dem Herausgleiten automatisiert in einem Arbeitskasten abzulegen. Damit ist einerseits ein einfacher Weitertransport möglich, dies insbesondere auch unabhängig von der Form der optischen Linse oder des optischen Linsenrohlings, und andererseits lassen sich den optischen Linsen oder optischen Linsenrohlingen auf einfache Art Informationsdaten für die weiteren Arbeitsschritte zuordnen.

Insbesondere bei der Linsenbearbeitung und Brillenglasfertigung bietet sich ein Ablegen derart an, dass dieses mit einer konvexen Oberfläche der optischen Linse oder des optischen Linsenrohlings nach oben erfolgt. Hierzu bietet sich ein Orientierungsschritt an, bei dem die optische Linse oder der optische Linsenrohling wahlweise wie nach dem Herausgleiten orientiert im Arbeitskasten abgelegt wird, oder aber vor dem Ablegen umgedreht wird.

Das Verfahren ist besonders effizient, wenn alle Verfahrensschritte zwischen der Entnahme der Verpackung aus dem Arbeitskasten und dem Ablegen der optischen Linse oder des optischen Linsenrohlings in dem oder einem anderen Arbeitskasten automatisiert erfolgen, dies insbesondere inklusive der Entnahme und dem Ablegen.

Die Erfindung betrifft außerdem eine Entpackungsvorrichtung zum Entpacken eines Werkstücks, nämlich einer optischen Linse oder eines optischen Linsenrohlings, aus einer Verpackung, vorzugsweise nach einem Verfahren wie es vor- und nachstehend beschrieben ist, die eine Zuführstation, die zur Aufnahme einer Verpackung, in der die optische Linse oder der optische Linsenrohling angeordnet ist, ausgebildet ist, und eine Aufschneidestation mit einem ersten Schneid- oder Sägewerkzeug, das zum automatisierten Aufschneiden einer ersten Verpackungsseite der Verpackung hinter der Zuführstation ausgebildet ist, wobei die Verpackung beim Aufschneiden der ersten Verpackungsseite automatisiert an dem ersten Schneid- oder Sägewerkzeug vorbeigeführt wird, und eine Ausgleitstation hinter der Aufschneidestation, die dazu ausgestaltet ist, automatisiert eine Relativbewegung zwischen der Verpackung und der optischen Linse oder dem optischen Linsenrohling zu erzeugen, durch welche die optische Linse oder der optische Linsenrohling auf der ersten Verpackungsseite aus der Verpackung herausgleitet, aufweist.

Die Ausgleitstation weist einen Schieber auf, der dazu ausgestaltet ist, auf einer gegenüber zu der aufgeschnittenen ersten Verpackungsseite liegenden zweiten Verpackungsseite in die Verpackung hineinzufahren und das Werkstück auf der ersten Verpackungsseite aus der Verpackung herauszuschieben. Ein solcher Schieber erlaubt eine hohe Prozesssicherheit. Der Schieber sollte vorzugsweise eine Schiebebewegung in horizontaler Richtung ausführen. Außerdem ist die Bewegungsrichtung des Schiebers bevorzugt quer zur Schnittrichtung des ersten Schneid- oder Sägewerkzeugs und/oder dem Bewegungspfad ausgerichtet.

Vorteilhaft an dieser Entpackungsvorrichtung ist, dass ein automatisiertes Entpacken einer optischen Linse oder eines optischen Linsenrohlings mit geringen Entpackungskosten und ohne manuelle Fehlerquellen gelingt.

Die Ausgleitstation sollte eine Fixiereinrichtung aufweisen, mit der die Verpackung während des Herausgleitens fixierbar ist. Damit ist der Entpackungsort definiert und ein Verrutschen der Verpackung beim Herausgleiten wird verhindert, sodass die Verpackung anschließend immer noch am vorgesehenen Ort ist. Von hier kann die Verpackung dann einfach entsorgt werden.

Ergänzend kann vorgesehen sein, dass die Aufschneidestation ein zweites Schneid- oder Sägewerkzeug aufweist, das zum automatisierten Aufschneiden der zweiten Verpackungsseite der Verpackung hinter der Zuführstation ausgebildet ist. Hierdurch gelingt das Einfahren des Schiebers in die Verpackung einfach und prozesssicher. Dabei ist bevorzugt, dass das erste und zweite Schneid- oder Sägewerkzeug parallel zueinander angeordnet sind. Vorteilhaft hieran ist, dass die Verpackung nicht gedreht werden muss, um auf beiden Seiten aufgeschnitten werden zu können. Außerdem ist es zu bevorzugen, das erste und zweite Schneid- oder Sägewerkzeug gegenüberliegend zueinander anzuordnen. Damit kann das Aufschneiden der ersten und zweiten Verpackungsseite gleichzeitig erfolgen. Durch Festlegen des Abstandes zwischen dem ersten und zweiten Schneid- oder Sägewerkzeug lässt sich außerdem bestimmen, wo die Verpackung aufgeschnitten wird.

Eine bevorzugte Ausführungsform besteht darin, dass zwischen dem ersten und zweiten Schneid- oder Sägewerkzeug ein Bewegungspad für die Verpackung ausgebildet ist. Damit bietet der Bewegungspfad die Möglichkeit, die Verpackung zum Aufschneiden einfach entlang des Bewegungspfades bewegen zu können, bspw. mit einem Schlitten, Schieber oder ähnlichem. Dabei sollte der Bewegungspfad auf einem Tisch verlaufen. Damit liegt eine definierte Auflagefläche für die Verpackung vor.

Gemäß einer speziellen Ausgestaltung ist das erste und/oder das zweite Schneid- oder Sägewerkzeug ortsfest angeordnet. Damit ist deren Lagerung platzsparend und kostengünstig umsetzbar. Als ortsfest sollen auch Schneid- oder Sägewerkzeuge verstanden werden, die zum Einstellen eines Abstands zwischen den Schneid- oder Sägewerkzeugen verstellbar gelagert sind.

Optional kann das erste und/oder das zweite Schneid- oder Sägewerkzeug eine Hubschneide (ähnlich einer Stichsäge) oder ein umlaufendes Band (ähnlich einer Bandsäge) sein. Eine besonders hohe Lebensdauer und präzise, gleichmäßige Schnitte werden allerdings erzielt, wenn das erste und/oder das zweite Schneid- oder Sägewerkzeug rotierend um eine Werkzeugachse angetrieben ist (ähnlich einer Kreissäge oder einem Trennschleifer).

Des Weiteren besteht die Ausstattungsoption, dass im Bereich des oder hinter dem ersten und/oder zweiten Schneid- oder Sägewerkzeug (wenigstens) eine Abfallöffnung ausgebildet sein kann, durch die abgeschnittene Teile der Verpackung nach unten fallen können. Damit ist die Arbeitsfläche direkt wieder frei für weitere Entpackungsvorgänge.

Vorzugsweise weist die Entpackungsvorrichtung vor der Aufschneidestation eine Abstandserfassungseinrichtung auf, mit der der Abstand zwischen der ersten und der zweiten Verpackungsseite erfasst wird, wobei die Position des ersten und/oder zweiten Schneid- oder Sägewerkzeugs mechanisch oder automatisiert mit dem erfassten Abstand korreliert, bevorzugt derart, dass der Abstand zwischen dem ersten und zweiten Schneid- oder Sägewerkzeug an den Abstand zwischen der ersten und der zweiten Verpackungsseite angepasst ist.

Ergänzend kann die Entpackungsvorrichtung Ausrichtungselemente aufweisen, die dazu ausgestaltet sind, dass die Verpackung mit diesen vor dem Aufschneiden der ersten und/oder zweiten Verpackungsseite automatisiert ausgerichtet wird. Hierdurch sind die Anforderungen an die Positionierung vor dem Ausrichten gering, sodass die Vorrichtung kostengünstig realisierbar ist.

Weiterhin kann die Entpackungsvorrichtung eine Transporteinrichtung aufweisen, die zum Transportieren der Verpackung von der Zuführstation zur Ausgleitstation ausgebildet ist. Hierdurch gelingt der Positionswechsel der Verpackung entlang des Bewegungspfads automatisiert. Eine solche Transporteinrichtung kann einen Greifer oder einen Saughalter zum Fixieren der Verpackung aufweisen, der zwischen der Zuführstation und der Ausgleitstation bewegbar ist. Vorzugsweise fixiert die Transporteinrichtung die Verpackung an dem Umfang, der nicht die erste Verpackungsseite umfasst, und besonders bevorzugt an der oben angeordneten Seite, insbesondere derart, dass zumindest die erste, optional auch die zweite Verpackungsseite frei zugängig ist.

Optional kann die Fixiereinrichtung der Ausgleitstation die gleiche Vorrichtung sein wie diejenige zum Bewegen der Verpackung entlang des Bewegungspfades. Hierzu müsste die Transporteinrichtung lediglich am Ende des Bewegungspfades verharren und die Verpackung solange fixieren, bis das Herausgleiten der optischen Linse oder des optischen Linsenrohlings abgeschlossen ist.

Hinter der Ausgleitstation kann ein Werkstückhalter angeordnet sein, der zur maschinellen Aufnahme der optischen Linse oder des optischen Linsenrohlings nach dem Herausgleiten aus der Verpackung ausgebildet ist. Ab diesem Moment kann die optische Linse oder der optische Linsenrohling also frei von der Verpackung maschinell weiter gehandhabt werden. Hierzu kann der Werkstückhalter einen Greifer oder einen Saughalter aufweisen. Außerdem kann der Werkstückhalter optional zum Aufnehmen der optischen Linse oder des optischen Linsenrohlings durch eine unterseitige Öffnung, insbesondere in dem Tisch, nach oben verfahrbar ausgestaltet sein.

Es besteht außerdem die Option, dass hinter der Ausgleitstation eine Trenneinrichtung angeordnet sein kann, mit der Teile der Verpackung von der optischen Linse oder dem optischen Linsenrohling entfernt werden. Die Trenneinrichtung kann wenigstens einen Greifer oder einen Saughalter aufweisen. Hier kann auch der Werkstückhalter hinzuzählen. Beispielsweise können zwei übereinander und gegenüberliegend angeordnete Werkstückhalter vorgesehen sein, sodass einer von diesen immer die optische Linse oder den optischen Linsenrohling aufnimmt, und der andere einen Verpackungsteil, insbesondere eine Verpackungsschale. Nach Entfernung der Verpackungsschale kann dann der eine Werkstückhalter die optische Linse oder den optischen Linsenrohling an den anderen Werkstückhalter zur weiteren Handhabung übergeben oder es verbringt die optische Linse oder den optischen Linsenrohling selbst zu einem Zielort.

Dabei bietet es sich an, wenn die Trenneinrichtung wenigstens eine Waage aufweist, mit der Teile der Verpackung und die optische Linse oder der optische Linsenrohling automatisiert identifiziert werden, insbesondere anhand des Gewichtes.

Ergänzend könnte die Trennvorrichtung wenigstens zwei Abfallbehälter aufweisen, in welche unterschiedliche Materialien der Verpackung getrennt entsorgt werden. Dies ist recyclinggerecht. Dabei besteht die Option vor wenigstens einem der Abfallbehälter eine Zerkleinerungseinrichtung, einen Schredder oder eine Presse anzuordnen. Hierdurch sind die Entleerungszyklen für die Abfallbehälter lang.

Für die weitere Handhabung der optischen Linse oder des optischen Linsenrohlings bietet sich eine Weiterbildung an, gemäß derer die Entpackungsvorrichtung eine Beladestation aufweist, die dazu ausgestaltet ist, die optische Linse oder den optischen Linsenrohling hinter der Ausgleitstation in einen Arbeitskasten zu setzen. Ergänzt kann dies dadurch sein, dass die Entpackungsvorrichtung zum Transportieren des Arbeitskastens eine Förderstraße, insbesondere ein Förderband, aufweist. Damit ist sie direkt in eine Fertigungsstraße integrierbar. Gemäß einer speziellen Variante ist die Entpackungsvorrichtung dazu ausgestaltet, Verpackungen mit optischen Linsen oder optische Linsenrohlingen eingangsseitig aus Arbeitskästen zu entnehmen, die beispielsweise aus einem automatisierten Lager kommen. Ausgangsseitig werden dann die entpackten optischen Linse oder optischen Linsenrohlinge in den oder einen anderen leeren Arbeitskasten abgelegt. Die Arbeitskästen sollten hierbei die ganze Zeit auf der Förderstraße verbleiben. Der Bewegungspfad ist dann gewissermaßen ein Abschnitt eines Bypasses für die optischen Linsen oder optischen Linsenrohlinge relativ zur Förderstraße. Vorzugsweise verläuft der Bewegungspfad hierbei zumindest im Wesentlichen in der Förderrichtung der Förderstraße.

In spezieller Ausführungsform der Erfindung ist es insbesondere möglich, verpackte Linsenrohlinge aus einem Arbeitskasten unorientiert in eine Ausrichteinheit einzulegen, die erste und zweite Verpackungsseite abzuschneiden, und dann den Linsenrohling samt Verpackungsschale kopfüber oder in Normallage aus der Verpackung herauszuschieben, sowie anschließend den Linsenrohling und die Verpackungsschale mit Hilfe einer Waage (bspw. einer Wegemesszelle) zu trennen. Durch das Erkennen des Gewichtsunterschieds kann außerdem die richtige Lage des Linsenrohlings zum Einlegen in den oder einen anderen Arbeitskasten bestimmt werden. Bei der Linsenbearbeitung ist die Wunschlage meist so, dass die Frontkurve des Rohlings nach oben weist.

Fernerhin betrifft die Erfindung eine Bearbeitungsvorrichtung mit einer Entpackungsvorrichtung wie sie vor- und nachstehend beschrieben ist und einer Bearbeitungsmaschine, wobei die Entpackungsvorrichtung entlang einer automatisierten Förderstaße vor der Bearbeitungsmaschine angeordnet ist, und entpackte optische Linsen oder optische Linsenrohlinge mit der Förderstraße von der Entpackungsvorrichtung zur Bearbeitungsmaschine transportiert werden, wobei die Bearbeitungsmaschine aus der Gruppe Fräsmaschine, Drehmaschine, Schleifmaschine, Poliermaschine, Beschichtungsmaschine, Reinigungsmaschine, Foliermaschine und Aufblockmaschine ist. Die Bearbeitungsvorrichtung ermöglicht hierdurch eine automatisierte Bearbeitung inklusive dem Entpacken der optischen Linse oder des optischen Linsenrohlings, wodurch eine hohe Effizienz bei reduzierten Fehlerquellen vorliegt.

Es gehört ebenfalls zur Erfindung, dass sämtliche Verfahrensmerkmale auch optionale funktionale Ausgestaltungen zu der erfindungsgemäßen Entpackungsvorrichtung angeben. Umgekehrt lassen sich die definierten Vorrichtungsmerkmale jeweils optional bei der Umsetzung des erfindungsgemäßen Verfahrens einsetzen.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine perspektivische Ansicht von ausgewählten Baugruppen einer Entpackungsvorrichtung;
- Fig. 2: eine abweichende perspektivische Ansicht der ausgewählten Baugruppen einer Entpackungsvorrichtung gemäß Fig. 1;
- Fig. 3: eine Ansicht der ausgewählten Baugruppen einer Entpackungsvorrichtung gemäß Fig. 1 von oben;
- Fig. 4: eine seitliche Ansicht der ausgewählten Baugruppen einer Entpackungsvorrichtung gemäß Fig. 1;
- Fig. 5: eine perspektivische Ansicht einer Entpackungsvorrichtung;
- Fig. 6: eine Explosionsdarstellung einer transparent dargestellten Verpackung, einer herausgezogenen Verpackungsschale und einer herausgehobenen optischen Linse; und
- Fig. 7: eine transparent dargestellte Verpackung mit innenliegend angeordneter Verpackungsschale und optischer Linse.

Fig. 1 zeigt eine ausgewählten Baugruppen einer Entpackungsvorrichtung 30 in einer perspektivischen Ansicht von schräg oben. Die gleiche Baugruppe wird in den **Fig. 2****,** **3** **und** **4** aus einer zweiten Perspektive von schräg oben, einer Ansicht von oben und einer Seitenansicht dargestellt. Gleiche Bezugszeichen entsprechen sich daher und die **Fig. 1****,** **2****,** **3** **und** **4** werden nachstehend gemeinsam beschrieben. Eine solche Baugruppe einer Entpackungsvorrichtung 30 kann in einer Entpackungsvorrichtung 30 nach **Fig. 5** enthalten sein, um Werkstücke 1, nämlich optische Linsen oder optische Linsenrohlinge 2 aus Verpackungen 10 gemäß den **Fig. 6** **und** **7** zu entpacken.

Die ausgewählte Baugruppe einer Entpackungsvorrichtung 30 nach den **Fig. 1****,** **2****,** **3** **und** **4** zeigt eine Anordnung verschiedener Stationen auf einer Oberfläche eines Tisches 31, insbesondre mit einer ebenen Tischfläche. Eingangsseitig ist eine Zuführstation 40 zur Aufnahme einer Verpackung, in der eine optische Linse oder ein optischer Linsenrohling angeordnet ist, vorgesehen. Hier sind bewegliche und ortsfeste Ausrichtungselemente 41 angeordnet, mit denen die Verpackung automatisiert ausgerichtet wird. Das bewegte der Ausrichtelemente 41 ist mit einer Abstandserfassungseinrichtung 42 kombiniert, mit der der Abstand zwischen einer ersten und einer zweiten Verpackungsseite der Verpackung erfasst wird. Sobald die Verpackung beim Ausrichten nämlich zwischen dem beweglichen und dem feststehenden Ausrichtungselement 41 eingeklemmt ist, lässt sich die Position des Linearmotors, mit dem das bewegliche Ausrichtungselemente 41 bewegt wird, erfassen.

Sobald die Verpackung mit den Ausrichtungselementen 41 ausgerichtet ist, übernimmt eine Transporteinrichtung 50 die Verpackung, um sie von der Zuführstation 40 entlang eines Bewegungspfades P zu bewegen, insbesondere zu verschieben. Hierzu weist die Transporteinrichtung 50 einen Saughalter auf, der zum Fixieren der Verpackung von oben auf die Verpackung aufgesetzt wird und entlang eines linearen Schlitzes in dem Tisch 31 verschiebbar angetrieben ist.

Entlang dieses Bewegungspfades P ist hinter der Zuführstation 40 zunächst eine Aufschneidestation 60 angeordnet. Diese weist ein erstes Schneid- oder Sägewerkzeug 61 zum automatisierten Aufschneiden einer ersten Verpackungsseite der Verpackung und ein zweites Schneid- oder Sägewerkzeug 62 zum automatisierten Aufschneiden einer gegenüberliegenden zweiten Verpackungsseite der Verpackung auf. Hierzu sind das erste und zweite Schneid- oder Sägewerkzeug 61, 62 ortsfest gegenüberliegend und parallel zueinander angeordnet, insbesondere derart, dass das Aufschneiden der ersten und zweiten Verpackungsseite gleichzeitig erfolgen kann. Das erste und das zweite Schneid- oder Sägewerkzeug 61, 62 sind rotierend um je eine Werkzeugachse angetrieben, die vorliegend koaxial ausgerichtet sind. Unabhängig von anderen technischen Merkmalen hat dies den Vorteil baugleiche Werkzeuge einsetzen zu können, was die Lagerhaltung für Verschleißteile reduziert und gleichartige Kräfte auf die Verpackung bewirkt, die sich ausgleichen können.

Durch Festlegen des Abstandes zwischen dem ersten und zweiten Schneid- oder Sägewerkzeug 61, 62 lässt sich bestimmen, wo die Verpackung 10 aufgeschnitten wird. Dabei korreliert die Position des ersten Schneid- oder Sägewerkzeugs 61 automatisiert mit dem durch die Anschlagelemente 41 bestimmten Abstand zwischen der ersten und zweiten Verpackungsseite. Der Abstand des ersten und zweiten Schneid- oder Sägewerkzeugs 61, 62 wird immer etwas kleiner eingestellt als der Abstand zwischen der ersten und zweiten Verpackungsseite beträgt, bspw. 10 % weniger.

Der Bewegungspad P verläuft vorliegend zwischen dem ersten und zweiten Schneid- oder Sägewerkzeug 61, 62, wodurch eine Verpackung zum Aufschneiden einfach entlang des Bewegungspfades P bewegt werden kann. Im Bereich des und hinter dem ersten und zweiten Schneid- oder Sägewerkzeug 61, 62 erkennt man je eine Abfallöffnung 32, die im Tisch 31 ausgebildet ist, und durch die abgeschnittene Teile der Verpackung einfach nach unten fallen können.

Die Transporteinrichtung 50 ist entlang des Bewegungspfades P zwischen der Zuführstation 40, an der Aufschneidestation 60 vorbei, bis zu einer Ausgleitstation 70 bewegbar. Diese Ausgleitstation 70 hinter der Aufschneidestation 60 dient dazu, automatisiert eine Relativbewegung zwischen der Verpackung und der optischen Linse oder dem optischen Linsenrohling zu erzeugen, durch welche die optische Linse oder der optische Linsenrohling auf der zuvor aufgeschnittenen ersten Verpackungsseite aus der Verpackung herausgleitet. Die Transporteinrichtung 50 bildet für die Ausgleitstation 70 gleichzeitig eine Fixiereinrichtung 72 aus, mit der die Verpackung 10 während des Herausgleitens fixiert wird. Hierzu verharrt die Transporteinrichtung 50 einfach bis das Herausgleiten abgeschlossen ist im Bereich der Ausgleitstation 70. Im Anschluss kann die Verpackung direkt mit der Transporteinrichtung 50 einem Abfallbehälter zugeführt werden.

Man erkennt, dass die Ausgleitstation 70 einen Schieber 71 mit konkaver Stirnfläche aufweist, der dazu ausgestaltet ist, auf der gegenüber zu der aufgeschnittenen ersten Verpackungsseite liegenden und ebenfalls aufgeschnittenen zweiten Verpackungsseite in die Verpackung hineinzufahren und die optische Linse oder den optischen Linsenrohling auf der ersten Verpackungsseite aus der Verpackung herauszuschieben.

Nachdem die optische Linse oder der optische Linsenrohling mit oder ohne einer optionalen Verpackungsschale quer zum Bewegungspfad P aus der Verpackung herausgeschoben ist, kann die Transporteinrichtung 50 wieder rückwärts zur Zuführstation 40 verfahren werden, um eine neue Verpackung mit optischer Linse oder optischem Linsenrohling aufzunehmen.

Hinter der Ausgleitstation 70 ist ein Orientierungswerkzeug in Form einer horizontal wirkenden Klammer vorgesehen, mit der die optische Linse oder der optische Linsenrohling vor seiner maschinellen Aufnahme nochmals ausgerichtet wird. Im Zentrum dieser Zentrierungsklammer befindet sich ein Werkstückhalter 80 mit einem Saughalter, der zur maschinellen Aufnahme der optischen Linse oder des optischen Linsenrohlings nach dem Herausgleiten aus der Verpackung ausgebildet ist. Der Werkstückhalter 80 fährt zum Aufnehmen der optischen Linse oder des optischen Linsenrohlings durch eine (unterseitige) Öffnung 35 in dem Tisch 31, nach oben aus dem Tisch 31 heraus. Ein zweiter nicht dargestellter Werkstückhalter kann koaxial von oben an die optische Linse oder den optischen Linsenrohling herangefahren werden. Soweit keine Verpackungsschale vorhanden ist, kann der zweite Werkstückhalter alleine ausreichend sein, um die optische Linse oder den optischen Linsenrohling zu einem Zielort weiter zu verbringen. Immer dann, wenn eine Verpackungsschale vorhanden ist, wird einer der beiden Werkstückhalter 80 die optische Linse oder den optischen Linsenrohling aufnehmen und der andere die Verpackungsschale. Durch Identifikation des jeweils aufgenommenen Teils kann der zweite Werkstückhalter entweder die optische Linse oder den optischen Linsenrohling an den Zielort verbringen oder aber zunächst die Verpackungsschale auf den Weg hin zu einem Abfallbehälter verbringen, bevor er die optische Linse oder den optischen Linsenrohling vom ersten Werkstückhalter übernimmt und an den Zielort verbringt. Hierdurch bilden die zwei Werkstückhalter 80 eine Trenneinrichtung hinter der Ausgleitstation 70 aus, mit der Teile der Verpackung von der optischen Linse oder dem optischen Linsenrohling entfernt werden.

Diese Trenneinrichtung kann eine oder zwei Waagen aufweisen, mit der/denen Teile der Verpackung und die optische Linse oder der optische Linsenrohling automatisiert anhand des Gewichtes identifiziert werden. Auch könnten hierdurch unterschiedliche Verpackungsmaterialien identifiziert werden, wobei die Trennvorrichtung zu deren getrennten Entsorgung wenigstens zwei Abfallbehälter aufweisen kann. Jedem Abfallbehälter kann eine Zerkleinerungseinrichtung, ein Schredder oder eine Presse zugeordnet sein.

Schließlich weist die Entpackungsvorrichtung 30 noch eine Beladestation 82 auf, die dazu ausgestaltet ist, die optische Linse oder den optischen Linsenrohling hinter der Ausgleitstation 70 und der Trennvorrichtung in einen Arbeitskasten zu setzen, wie es in **Fig. 5** erkennbar ist.

Gemäß der Entpackungsvorrichtung 30 nach Fig. 5 erkennt man, dass diese zum Transportieren von Arbeitskästen 91 in einer Förderrichtung F eine Förderstraße 90, insbesondere ein Förderband, aufweist. Dieses verläuft parallel und gleichgerichtet zum Bewegungspfad. Hierdurch können Verpackungen mit optischen Linsen oder optischen Linsenrohlingen eingangsseitig mit einer Entladeeinrichtung 43 aus Arbeitskästen 91 entnommen werden, die beispielsweise aus einem automatisierten Lager kommen. Ausgangsseitig werden dann die entpackten optischen Linsen oder optischen Linsenrohlinge in den leeren Arbeitskästen 91 abgelegt. Die Arbeitskästen 91 verbleiben dabei die ganze Zeit auf der Förderstraße 90. Der Bewegungspfad ist gewissermaßen ein Abschnitt eines Bypasses für die Werkstücke 1, nämlich die optischen Linsen oder optischen Linsenrohlinge 2, zur Förderstraße 90.

Der Tisch 31 kann optional ein Untergestell 33 aufweisen. Außerdem kann die Entpackungsvorrichtung 30 optional eine Kabine 34 aufweisen. Diese kann insbesondere dem Arbeitsschutz dienen und ein unbefugtes manuelles Manipulieren der Verpackungen und/oder optischen Linsen oder optischen Linsenrohlinge verhindern.

Die Entpackungsvorrichtung 30 nach Fig. 5 kann Teil einer Bearbeitungsvorrichtung sein, wobei die Entpackungsvorrichtung 30 entlang einer automatisierten Förderstaße 90 vor einer Bearbeitungsmaschine 101 (nur als Position angedeutet) angeordnet ist, und entpackte Werkstücke 1, nämlich die optischen Linsen oder optischen Linsenrohlinge 2, mit der Förderstraße 90 von der Entpackungsvorrichtung 30 zur Bearbeitungsmaschine 101 transportiert werden. Die Bearbeitungsmaschine 101 kann insbesondere aus der Gruppe Fräsmaschine, Drehmaschine, Schleifmaschine, Poliermaschine, Beschichtungsmaschine, Reinigungsmaschine, Foliermaschine und Aufblockmaschine sein. Unter einer Aufblockmaschine wird insbesondere in der Linsen- und Brillenglasfertigung eine Maschine verstanden, mit der automatisiert eine zu bearbeitende optische Linse oder ein zu bearbeitender optischer Linsenrohling an einem Haltestück fixiert wird, dies insbesondere stoffschlüssig.

In den **Fig. 6** **und** **7** sieht man eine Verpackung 10 (transparent dargestellt) zur Aufnahme eines Werkstücks 1, nämlich einer optischen Linse oder eines optischen Linsenrohlings 2. In der entpackten Ansicht der Fig. 6 sieht man, dass es sich bei dem Werkstück 1 um einen optischen Linsenrohling 2 mit zwei gegenüberliegende Linsenseiten 3, 4 handelt, von denen wenigstens eine gekrümmt ausgebildet sein kann. Der optische Linsenrohling 2 hat einen runden Linsenumfang 5 mit einem Linsendurchmesser 6 zwischen 40 mm und 100 mm und besteht aus Glas oder transparentem Kunststoff. Die Linsendicke 7 ist deutlich kleiner als der Linsendurchmesser 6. Solche optischen Linsenrohlinge 2 sind eine typische Ausgangsbasis für die Bearbeitung hin zu einem Brillenglas, dies insbesondere zu einem Standardstärkenglas oder einem individuellen Rezeptglas.

Die Verpackung 10 weist eine quaderförmige Außenhülle 13 auf, die die erste und zweite Verpackungsseite 11, 12 ausbildet, wovon wie vorstehend beschrieben wenigstens eine aufgeschnitten wird, um die optische Linse oder optischen Linsenrohling 2 aus der Verpackung 10 zu entnehmen. Dabei bilden immer zwei gegenüberliegende Seiten der quaderförmigen Außenhülle 13 die erste und zweite Verpackungsseite 11, 12 aus, und dies insbesondere davon abhängig, wie die Verpackung 10 ausgerichtet ist. Vorzugsweise werden lediglich Ausrichtungen genutzt, bei denen die Verpackung 10 flachliegend ausgerichtet ist. Hierdurch kann die optische Linsen oder der optische Linsenrohling 2 beim Aufschneiden und beim Herausgleiten flachliegend ausgerichtet sein und kippt nicht um. Es ist aber auch denkbar, die Verpackung 10 hochkant aufzuschneiden, sodass selbst die sich am nächsten liegenden zwei gegenüberliegenden Seiten die erste und zweite Verpackungsseite 11, 12 ausbilden können.

Bei der Verpackung 10 handelt es sich um eine Kartonschachtel, insbesondere eine Faltschachtel. Bei dem erfindungsgemäßen Aufschneiden der ersten Verpackungsseite 11 ist es hierbei unerheblich, ob diese ein einfache Verpackungsseite oder ein Deckel ist. Statt mühsam den Deckel an definierter Position öffnen zu müssen, wird stets an irgendeiner Seite eine erste Verpackungsseite 11 aufgeschnitten oder komplett abgeschnitten, sodass die optische Linse oder der optische Linsenrohling 2 entnehmbar ist.

Auf der Verpackung 10 können Informationsdaten zur optischen Linsen oder zum optischen Linsenrohling 2 angebracht oder aufgedruckt sein, bspw. Text, Codes wie Barcodes und/oder QR-Codes oder ein RFID-Chip.

Als weiteren Verpackungsbestandteil erkennt man in Fig. 6 eine Verpackungsschale 15, die zusammen mit der optischen Linse oder dem optischen Linsenrohling 2innerhalb der Verpackung 10 anordenbar ist. Wenn die optische Linse oder der optische Linsenrohling 2 in der Verpackungsschale 15 liegt, wird es wie in Fig. 7 erkennbar, beabstandet von der ersten und zweiten Verpackungsseite 11, 12 gehalten. Die Verpackungsschale 15 ist ein Blister-Tray aus Kunststoff.

Bei einem erfindungsgemäßen Entpackungsverfahren oder mit einer erfindungsgemäßen Entpackungsvorrichtung 30 lässt sich ein entsprechend oder ähnlich zu Fig. 6 verpacktes Werkstück 1, nämlich eine optische Linse oder ein optischer Linsenrohling 2, nunmehr auf einfache und vor allem automatisierte Weise entpacken. Durch automatisierte Anpassungen gelingt dies selbst mit wechselnden, unterschiedlich großen Verpackungen 10. Verfahrensgemäß kann das Entpacken insbesondere wie folgt erfolgen:
- Optional kann die Verpackung 10 vor dem Aufschneiden automatisiert aus einem Arbeitskasten entnommen werden;
- Optional kann die Verpackung 10 vor einem Aufschneiden der ersten und/oder zweiten Verpackungsseite 11, 12 automatisiert ausgerichtet werden;
- Optional können vor dem Aufschneiden Informationsdaten zum Werkstück 1, nämlich zur optischen Linse oder zum optischen Linsenrohling 2, automatisiert von der Verpackung 10 ausgelesen werden und dem entnommenen Werkstück 1 später physisch oder logisch zugeordnet werden;
- Automatisiertes gleichzeitiges Abschneiden der ersten und zweiten Verpackungsseite 11, 12 der Verpackung 10 mit einem rotierend angetriebenen Schneid- oder Sägewerkzeug 61, 62, wobei die Verpackung 10 beim Aufschneiden der ersten und zweiten Verpackungsseite 11, 12 dadurch automatisiert an dem Schneid- oder Sägewerkzeug 61, 62 vorbeigeführt wird, dass die Verpackung 10 entlang eines Bewegungspfades P geschoben wird;
- Optional können die abgeschnittenen Teile durch eine Abfallöffnung nach unten wegfallen;
- Automatisiertes Herausgleiten des Werkstücks 1, nämlich der optischen Linse oder des optischen Linsenrohlings 2, mit der Verpackungsschale 15 aus der Verpackung 10 auf der ersten Verpackungsseite 11 durch ein Herausschieben des Werkstücks 1 auf der ersten Verpackungsseite 11 mit einem Schieber 71, der auf der gegenüber zu der abgetrennten ersten Verpackungsseite 11 liegenden zweiten Verpackungsseite 12 in die Verpackung 10 hineinfährt;
- Maschinelles Aufnehmen des Werkstücks 1, nämlich der optischen Linse oder des optischen Linsenrohlings 2, nach dem Herausgleiten mit einem Werkstückhalter 80, der hierzu einen Greifer oder einen Saughalter aufweist;
- Optional kann das Werkstück 1, nämlich die optische Linse oder der optische Linsenrohling 2, bei dem Aufnehmen mit dem Werkstückhalter 80 von der Verpackungsschale 15 getrennt werden;
- Optional kann das Werkstück 1, nämlich die optische Linse oder der optische Linsenrohling 2, nach dem Herausgleiten automatisiert in einem Arbeitskasten abgelegt werden;
- Dabei können optional alle Verfahrensschritte zwischen der Entnahme der Verpackung 10 aus dem Arbeitskasten und dem Ablegen des Werkstücks 1, nämlich der optischen Linse oder des optischen Linsenrohlings 2, in dem oder einem anderen Arbeitskasten 91 automatisiert erfolgen.

### Bezugszeichenliste

| | | | |
|---|---|---|---|
| 1 | Werkstück | 43 | Entladeeinrichtung |
| 2 | optische Linse/optischer Linsenrohling | | |
| 3 | erste Linsenseite | 50 | Transporteinrichtung |
| 4 | zweite Linsenseite | | |
| 5 | Linsenumfang | 60 | Aufschneidestation |
| 6 | Linsendurchmesser | 61 | erstes Schneid- oder Sägewerkzeug |
| 7 | Linsendicke | 62 | zweites Schneid- oder Sägewerkzeug |
| 10 | Verpackung | 70 | Ausgleitstation |
| 11 | erste Verpackungsseite | 71 | Schieber |
| 12 | zweite Verpackungsseite | 72 | Fixiereinrichtung |
| 13 | Außenhülle | | |
| 15 | Verpackungsschale | 80 | Werkstückhalter |
| | | 82 | Beladestation |
| 30 | Entpackungsvorrichtung | 90 | Förderstraße |
| 31 | Tisch | 91 | Arbeitskasten |
| 32 | Abfallöffnung | | |
| 33 | Untergestell | 101 | Bearbeitungsmaschine |
| 34 | Kabine | | |
| 35 | unterseitige Öffnung | F | Förderrichtung |
| | | P | Bewegungspfad |
| 40 | Zuführstation | | |
| 41 | Ausrichtungselement | | |
| 42 | Abstandserfassungseinrichtung | | |

## Patentansprüche

1. Verfahren zum Entpacken eines Werkstücks (1), nämlich einer optischen Linse oder eines optischen Linsenrohlings (2), aus einer Verpackung (10), umfassend die folgenden Schritte:
a) Automatisiertes Aufschneiden einer ersten Verpackungsseite (11) der Verpackung (10),
wobei das Aufschneiden der ersten Verpackungsseite (11) mit einem Schneid- oder Sägewerkzeug (61) erfolgt, und
wobei die Verpackung (10) beim Aufschneiden der ersten Verpackungsseite (11) automatisiert an dem Schneid- oder Sägewerkzeug (61) vorbeigeführt wird;
b) Automatisiertes Herausgleiten der optischen Linse oder des optischen Linsenrohlings (2) aus der Verpackung (10) auf der ersten Verpackungsseite (11),
wobei das Herausgleiten der optischen Linse oder des optischen Linsenrohlings (2) durch ein Herausschieben der optischen Linse oder des optischen Linsenrohlings (2) auf der ersten Verpackungsseite (11) mit einem Schieber (71) erfolgt, der auf einer gegenüber zu der aufgeschnittenen ersten Verpackungsseite (11) liegenden zweiten Verpackungsseite (12) in die Verpackung (10) hineinfährt.

2. Verfahren nach Anspruch 1, **dadurch gekennzeichnet, dass** die zweite Verpackungsseite (12) vor dem Hineinfahren des Schiebers (71) in die Verpackung (10) automatisiert aufgeschnitten wird.

3. Verfahren nach einem der Ansprüche 1 oder 2, **dadurch gekennzeichnet, dass** das Aufschneiden der ersten Verpackungsseite (11) ein vollständiges Abtrennen der ersten Verpackungsseite (11) und/oder das Aufschneiden der zweiten Verpackungsseite (12) ein vollständiges Abtrennen der zweiten Verpackungsseite (12) umfasst.

4. Verfahren nach einem der vorhergehenden Ansprüche, **dadurch gekennzeichnet, dass** die Verpackung (10) eine quaderförmige Außenhülle (13) aufweist, die die erste und zweite Verpackungsseite (11, 12) ausbildet.

5. Verfahren nach einem der vorhergehenden Ansprüche, **dadurch gekennzeichnet, dass** die optische Linse oder der optische Linsenrohling (2) zusammen mit einer Verpackungsschale (15) in der die optische Linse oder der optische Linsenrohling (2) angeordnet ist, aus der Verpackung (10) herausgleitet.

6. **Entpackungsvorrichtung (30)** zum Entpacken eines Werkstücks (1), nämlich einer optischen Linse oder eines optischen Linsenrohlings (2), aus einer Verpackung (10), aufweisend:
- eine Zuführstation (40), die zur Aufnahme einer Verpackung (10), in der die optische Linse oder der optische Linsenrohling (2) angeordnet ist, ausgebildet ist, und
eine Aufschneidestation (60) mit einem ersten Schneid- oder Sägewerkzeug (61), das zum automatisierten Aufschneiden einer ersten Verpackungsseite (11) der Verpackung (10) hinter der Zuführstation (40), wobei die Verpackung (10) beim Aufschneiden der ersten Verpackungsseite (11) automatisiert an dem ersten Schneid- oder Sägewerkzeug (61) vorbeigeführt wird, ausgebildet ist;
- wobei die Entpackungsvorrichtung (30) eine Ausgleitstation (70) hinter der Aufschneidestation (60) aufweist, die dazu ausgestaltet ist, automatisiert eine Relativbewegung zwischen der Verpackung (10) und der optischen Linse oder dem optischen Linsenrohling (2) zu erzeugen, durch welche die optische Linse oder der optische Linsenrohling (2) auf der ersten Verpackungsseite (11) aus der Verpackung (10) herausgleitet, und
- wobei die Ausgleitstation (70) einen Schieber (71) aufweist, der dazu ausgestaltet ist auf einer gegenüber zu der aufgeschnittenen ersten Verpackungsseite (11) liegenden zweiten Verpackungsseite (12) in die Verpackung (10) hineinzufahren und die optische Linse oder den optischen Linsenrohling (2) auf der ersten Verpackungsseite (11) aus der Verpackung (10) herauszuschieben.

7. Entpackungsvorrichtung (30) nach Anspruch 6, **dadurch gekennzeichnet, dass** die Aufschneidestation (60) ein zweites Schneid- oder Sägewerkzeug (62) aufweist, das zum automatisierten Aufschneiden der zweiten Verpackungsseite (12) der Verpackung (10) hinter der Zuführstation (40) ausgebildet ist.

8. Entpackungsvorrichtung (30) nach einem der Ansprüche 6 oder 7, **dadurch gekennzeichnet, dass** zwischen dem ersten und zweiten Schneid- oder Sägewerkzeug (61, 62) ein Bewegungspad (P) für die Verpackung (10) ausgebildet ist.

9. Entpackungsvorrichtung (30) nach einem der Ansprüche 6 bis 8, **dadurch gekennzeichnet, dass** das erste und/oder das zweite Schneid- oder Sägewerkzeug (61, 62) ortsfest angeordnet ist.

10. Entpackungsvorrichtung (30) nach einem der Ansprüche 6 bis 9, **dadurch gekennzeichnet, dass** diese Ausrichtungselemente (41) aufweist, die dazu ausgestaltet sind, dass die Verpackung (10) mit diesen vor dem Aufschneiden der ersten und/oder zweiten Verpackungsseite (11, 12) automatisiert ausgerichtet wird.

11. Entpackungsvorrichtung (30) nach einem der Ansprüche 6 bis 10, **dadurch gekennzeichnet, dass** diese eine Transporteinrichtung (50) aufweist, die zum Transportieren der Verpackung (10) von der Zuführstation (40) zur Ausgleitstation (70) ausgebildet ist.

12. **Bearbeitungsvorrichtung** mit einer Entpackungsvorrichtung (30) nach einem der Ansprüche 6 bis 11 und einer Bearbeitungsmaschine (101), wobei die Entpackungsvorrichtung (30) entlang einer automatisierten Förderstaße (90) vor der Bearbeitungsmaschine (101) angeordnet ist, und entpackte optische Linsen oder optische Linsenrohlinge (2) mit der Förderstraße (90) von der Entpackungsvorrichtung (30) zur Bearbeitungsmaschine (101) transportiert werden, wobei die Bearbeitungsmaschine (101) aus der folgenden Gruppe ist:
- Fräsmaschine;
- Drehmaschine;
- Schleifmaschine;
- Poliermaschine;
- Beschichtungsmaschine;
- Reinigungsmaschine;
- Foliermaschine; und
- Aufblockmaschine.

## Claims

1. Method for unpacking a workpiece (1), namely an optical lens or an optical lens blank (2), from a package (10), comprising the following steps:
a) automated cutting open of a first package side (11) of the package (10),
wherein the cutting open of the first package side (11) is performed by means of a cutting or sawing tool (61), and
wherein the package (10) is guided past the cutting or sawing tool (61) in an automated manner as the first package side (11) is cut open;
b) automated sliding of the optical lens or the optical lens blank (2) out of the package (10) on the first package side (11),
wherein sliding out of the optical lens or the optical lens blank (2) is accomplished by pushing the optical lens or the optical lens blank (2) out on the first package side (11) by means of a pusher (71), which moves into the package (10) on a second package side (12) situated opposite the cut-open first package side (11).

2. Method according to Claim 1, **characterized in that** the second package side (12) is cut open in an automated manner before the pusher (71) is moved into the package (10).

3. Method according to either of Claims 1 and 2, **characterized in that** the cutting open of the first package side (11) comprises complete separation of the first package side (11), and/or cutting open the second package side (12) comprises complete separation of the second package side (12).

4. Method according to any of the preceding claims, **characterized in that** the package (10) has a cuboidal outer covering (13), which forms the first and the second package side (11, 12).

5. Method according to any of the preceding claims, **characterized in that** the optical lens or the optical lens blank (2) slides out of the package (10) together with a package shell (15) in which the optical lens or the optical lens blank (2) is arranged.

6. Unpacking apparatus (30) for unpacking a workpiece (1), namely an optical lens or an optical lens blank (2), from a package (10), having:
- a feed station (40), which is designed for receiving a package (10) in which the optical lens or the optical lens blank (2) is arranged, and a cutting-open station (60) having a first cutting or sawing tool (61), which is designed for the automated cutting open of a first package side (11) of the package (10) downstream of the feed station (40), wherein the package (10) is guided past the first cutting or sawing tool (61) in an automated manner as the first package side (11) is cut open;
- wherein the unpacking apparatus (30) has a slide-out station (70) downstream of the cutting-open station (60), which slide-out station is configured to produce a relative movement between the package (10) and the optical lens or the optical lens blank (2) in an automated manner, by virtue of which the optical lens or the optical lens blank (2) slides out of the package (10) on the first package side (11), and
- wherein the slide-out station (70) has a pusher (71), which is configured to move into the package (10) on a second package side (12) situated opposite the cut-open first package side (11) and to push the optical lens or the optical lens blank (2) out of the package (10) on the first package side (11).

7. Unpacking apparatus (30) according to Claim 6, **characterized in that** the cutting-open station (60) has a second cutting or sawing tool (62), which is designed for the automated cutting open of the second package side (12) of the package (10) downstream of the feed station (40).

8. Unpacking apparatus (30) according to either of Claims 6 and 7, **characterized in that** a movement path (P) for the package (10) is formed between the first and the second cutting or sawing tool (61, 62).

9. Unpacking apparatus (30) according to any of Claims 6 to 8, **characterized in that** the first and/or the second cutting or sawing tool (61, 62) is arranged in a fixed location.

10. Unpacking apparatus (30) according to any of Claims 6 to 9, **characterized in that** said apparatus has alignment elements (41), which are configured such that the package (10) is aligned in an automated manner by means of said alignment elements before the first and/or the second package side (11, 12) are/is cut open.

11. Unpacking apparatus (30) according to any of Claims 6 to 10, **characterized in that** said apparatus has a transfer device (50), which is designed for transferring the package (10) from the feed station (40) to the slide-out station (70).

12. Processing apparatus having an unpacking apparatus (30) according to any of Claims 6 to 11 and a processing machine (101), wherein the unpacking apparatus (30) is arranged upstream of the processing machine (101) along an automated conveying line (90), and unpacked optical lenses or optical lens blanks (2) are transferred from the unpacking apparatus (30) to the processing machine (101) by means of the conveying line (90), wherein the processing machine (101) is from the following group:
- milling machines;
- lathes;
- grinding machines;
- polishing machines;
- coating machines;
- cleaning machines;
- film wrapping machines; and
- block-mounting machines.

## Revendications

1. Procédé de déballage d'une pièce (1), à savoir d'une lentille optique ou d'une ébauche de lentille optique (2), hors d'un emballage (10), comportant les étapes suivantes :
a) ouverture automatisée par découpage d'un premier côté d'emballage (11) de l'emballage (10),
l'ouverture par découpage du premier côté d'emballage (11) s'effectuant à l'aide d'un outil de coupe ou de sciage (61), et
l'emballage (10) étant guidé devant l'outil de coupe ou de sciage (61) de manière automatisée lors de l'ouverture par découpage du premier côté d'emballage (11) ;
b) glissement automatisé de la lentille optique ou de l'ébauche de lentille optique (2) hors de l'emballage (10) sur le premier côté d'emballage (11),
le glissement de la lentille optique ou de l'ébauche de lentille optique (2) s'effectuant par une poussée de la lentille optique ou de l'ébauche de lentille optique (2) sur le premier côté d'emballage (11) à l'aide d'un coulisseau (71) qui pénètre dans l'emballage (10) sur un deuxième côté d'emballage (12) situé à l'opposé du premier côté d'emballage (11) ouvert par découpage.

2. Procédé selon la revendication 1, **caractérisé en ce que** le deuxième côté d'emballage (12) est ouvert par découpage de manière automatisée avant que le coulisseau (71) ne pénètre dans l'emballage (10).

3. Procédé selon l'une des revendications 1 ou 2, **caractérisé en ce que** l'ouverture par découpage du premier côté d'emballage (11) comprend une séparation complète du premier côté d'emballage (11) et/ou l'ouverture par découpage du deuxième côté d'emballage (12) comprend une séparation complète du deuxième côté d'emballage (12).

4. Procédé selon l'une des revendications précédentes, **caractérisé en ce que** l'emballage (10) présente une enveloppe extérieure (13) parallélépipédique qui forme le premier et le deuxième côté d'emballage (11, 12).

5. Procédé selon l'une des revendications précédentes, **caractérisé en ce que** la lentille optique ou l'ébauche de lentille optique (2) glisse hors de l'emballage (10) conjointement avec une coque d'emballage (15) dans laquelle la lentille optique ou l'ébauche de lentille optique (2) est disposée.

6. Dispositif de déballage (30) pour le déballage d'une pièce (1), à savoir d'une lentille optique ou d'une ébauche de lentille optique (2), hors d'un emballage (10), présentant :
- une station d'alimentation (40), qui est réalisée pour la réception d'un emballage (10), dans laquelle la lentille optique ou l'ébauche de lentille optique (2) est disposée, et une station d'ouverture par découpage (60) comportant un premier outil de coupe ou de sciage (61), qui est réalisé pour l'ouverture automatisée par découpage d'un premier côté d'emballage (11) de l'emballage (10) en aval de la station d'alimentation (40), l'emballage (10) étant guidé devant le premier outil de coupe ou de sciage (61) de manière automatisée lors de l'ouverture par découpage du premier côté d'emballage (11) ;
- le dispositif de déballage (30) présentant une station de glissement (70) en aval de la station d'ouverture par découpage (60), laquelle est configurée pour produire de manière automatisée un mouvement relatif entre l'emballage (10) et la lentille optique ou l'ébauche de lentille optique (2), par le biais duquel la lentille optique ou l'ébauche de lentille optique (2) glisse hors de l'emballage (10) sur le premier côté d'emballage (11), et
- la station de glissement (70) présentant un coulisseau (71) qui est conçu pour pénétrer dans l'emballage (10) sur un deuxième côté d'emballage (12) situé en regard du premier côté d'emballage (11) découpé et pour pousser la lentille optique ou l'ébauche de lentille optique (2) hors de l'emballage (10) sur le premier côté d'emballage (11).

7. Dispositif de déballage (30) selon la revendication 6, **caractérisé en ce que** la station d'ouverture par découpage (60) présente un deuxième outil de coupe ou de sciage (62) qui est réalisé pour l'ouverture automatisée par découpage du deuxième côté d'emballage (12) de l'emballage (10) en aval de la station d'alimentation (40).

8. Dispositif de déballage (30) selon l'une des revendications 6 ou 7, **caractérisé en ce qu'**un trajet de mouvement (P) pour l'emballage (10) est réalisé entre les premier et deuxième outils de coupe ou de sciage (61, 62).

9. Dispositif de déballage (30) selon l'une des revendications 6 à 8, **caractérisé en ce que** le premier et/ou le deuxième outil de coupe ou de sciage (61, 62) sont disposés de manière fixe.

10. Dispositif de déballage (30) selon l'une des revendications 6 à 9, **caractérisé en ce que** celui-ci présente des éléments d'orientation (41) qui sont conçus pour que l'emballage (10) soit orienté de manière automatisée à l'aide de ceux-ci avant l'ouverture par découpage du premier et/ou de deuxième côté d'emballage (11, 12).

11. Dispositif de déballage (30) selon l'une des revendications 6 à 10, **caractérisé en ce que** celui-ci présente un moyen de transport (50) qui est réalisé pour le transport de l'emballage (10) de la station d'alimentation (40) à la station de glissement (70).

12. Dispositif de traitement comportant un dispositif de déballage (30) selon l'une des revendications 6 à 11 et une machine de traitement (101), le dispositif de déballage (30) étant disposé en amont de la machine de traitement (101) le long d'une voie de convoyage automatisée (90), et des lentilles optiques ou ébauches de lentilles optiques déballées (2) étant transportées à l'aide de la voie de convoyage (90) du dispositif de déballage (30) à la machine de traitement (101), la machine de traitement (101) étant choisie dans le groupe suivant :
- fraiseuse ;
- tour ;
- meuleuse ;
- polisseuse ;
- machine à enduire ;
- machine à nettoyer ;
- machine de mise sous film ; et
- machine de blocage.
